# EUROPÄISCHE PATENTSCHRIFT

(11) **EP 0 519 991 B1**
(45) Veröffentlichungstag und Bekanntmachung des Hinweises auf die Patenterteilung: **29.06.1994**
(21) Anmeldenummer: 91906190.3
(22) Anmeldetag: 07.03.1991
(51) Int. Cl.: D02H 3/00

(54) **VERFAHREN ZUM SCHÄREN VON FÄDEN SOWIE SCHÄRMASCHINE**
PROCESS FOR WARPING THREADS AND WARPING MACHINE
PROCEDE D'OURDISSAGE DE FILS ET OURDISSOIR

(30) Priorität: 11.03.1990 DE 4007620
(43) Veröffentlichungstag der Anmeldung: 30.12.1992
(73) Patentinhaber: HERGETH HOLLINGSWORTH GMBH, D-48249 Dülmen (DE)
(72) Erfinder: LENZEN, Josef, D-4408 Dülmen (DE); WISNIEWSKI, Herbert, D-4420 Coesfeld-Lette (DE); THIER, Wilhelm, D-4425 Billerbeck (DE)
(74) Vertreter: Dallmeyer, Georg, Dipl.-Ing.
(86) Internationale Anmeldenummer: EP9100431
(87) Internationale Veröffentlichungsnummer: WO9114030

(56) Entgegenhaltungen:
- DE-A- 2 510 517
- DE-A- 2 631 573
- DE-A- 2 642 293
- DE-A- 3 432 276
- DE-A- 3 702 293
- DE-C- 3 734 095

## Beschreibung

Die Erfindung betrifft ein Verfahren zum Schären nach dem Oberbegriff des Anspruchs 1 sowie eine Konus-Schärmaschine nach dem Oberbegriff des Anspruchs 8.

Das Verfahren zum Schären von Fäden auf eine Schärtrommel einer Konus-Schärmaschine ist aus der DE-OS 37 02 293 bekannt. Bei diesem Verfahren wird ein Schärriet in Abhängigkeit von der anwachsenden Wickeldicke relativ zur Schärtrommel verschoben, indem beim Schären des ersten Bandes mit vorgegebenem Schärschlittenvorschub der Wickelumfang von einem Tastorgan bei Stillstand der Schärtrommel abgetastet wird und dabei dessen Verstellweg während einer Meßwickelphase in Abhängigkeit von der Anzahl der Umdrehungen der Schärtrommel gemessen wird. Danach wird beim Schären des Restes des ersten Schärbandes und nach dem Kopieren des Meßwickels beim Schären der Folgebänder der Vorschub des Schärschlittens beim Schären des Restes der Folgebänder entsprechend dem gemessenen Verstellweg korrigiert. Zunächst wird beim Schären des ersten Bandes vor dem Schären des Meßwickels ein Basiswickel mit einem vorgegebenen Schärschlittenvorschub geschärt und dessen Wickelumfang vom Tastorgan abgetastet, dessen Verstellweg in Abhängigkeit von der Anzahl der Umdrehungen gemessen wird. Dann wird das Tastorgan entsprechend des beim Schären des Basiswickels gemessenen Verstellwegs justiert und aus der Differenz zwischen dem gemessenen Verstellweg beim Meßwickel und dem gemessenen Verstellweg beim Basiswickel ein zum Schären des Restes des ersten Bandes vorgesehener korrigierter Vorschub ermittelt. Alle weiteren Schärbänder werden wie das erste Band hinsichtlich des Basis- und Meßwickels mit dem vorgegebenen Vorschub und der Restwickel mit dem korrigierten Schärschlittenvorschub geschärt.

Der Nachteil des bekannten Verfahrens besteht darin, daß ein stufiger Wickel auf Grund des dreiteiligen Aufbaus des ersten Schärbandes entsteht. Ein weiterer Nachteil besteht außerdem darin, daß obwohl der korrigierte Vorschubwert bereits bekannt ist, die nachfolgenden Wickel in gleicher Weise, also auch mit Basis- und Meßwickel mit ursprünglich vorgegebenen Schärschlittenvorschub gewickelt werden müssen, um einen gleichen Aufbau aller nachfolgenden Schärbänder zu gewährleisten.

Aus der DE-ZS der elektroniker (3/1989, S.32-34 und 7/1987, S.78.-83) ist eine Laserlicht-Entfernungsmessung grundsätzlich bekannt.

Der Erfindung liegt die Aufgabe zugrunde, ein Verfahren sowie eine Vorrichtung zum Schären von Fäden auf eine Schärtrommel zu schaffen, bei dem bzw. bei der ein stufiger Wickelaufbau vermieden wird und bei dem nachfolgende Schärbänder mit dem einmal ermittelten korrigierten Schärrietvorschub gewickelt werden können.

Zur Lösung dieser Aufgabe ist erfindungsgemäß vorgesehen,
- daß in einem ersten Schritt die Auftragsdicken-Meßeinrichtung in einer bestimmten Drehstellungsposition der Schärtrommel ohne Wickelauflage kalibriert wird, und anschließend die Schärtrommel um eine Umdrehung gedreht wird,
- daß in einem zweiten Schritt die Auftragsdicke der ersten mit der vorläufigen Vorschubgeschwindigkeit gewickelten Wickellage unter Aufbringung einer definierten Flächenpressung im Meßbereich in der gleichen Drehstellungsposition der Schärtrommel wie zuvor gemessen wird und in Abhängigkeit vom Auftragsmeßsignal und Umdrehungssignal ein korrigiertes vorläufiges Vorschubsignal erzeugt wird,
- daß in einem dritten Schritt einige wenige Wickellagen aufgeschärt werden und anschließend die Auftragsdicke mit einer zweiten definierten, im Vergleich zur ersten niedrigeren Flächenpressung im Meßbereich in der gleichen Drehstellungsposition der Schärtrommel wie zuvor gemessen wird und vom Rechner in Abhängigkeit vom zweiten Auftragsmeßsignal und vom Umdrehungszählsignal ein korrigiertes endgültiges Vorschubsignal erzeugt wird, und
- daß das endgültige Vorschubsignal allen nachfolgenden Wickelvorgängen zugrunde gelegt wird.

Es ist ferner erfindungsgemäß eine Konus-Schärmaschine vorgesehen,
- bei der eine Anpreßvorrichtung der Auftragsdickenmeßvorrichtung je nach der Anzahl der Umdrehungen der Schärtrommel mit unterschiedlicher Flächenpressung auf das Schärband drückt und
- eine Laserlicht-Entfernungsmeßeinrichtung über die Verlagerung der Anpreßvorrichtung die Auftragsdicke mißt.

Nach der Erfindung wird zunächst in einem ersten Schritt die Auftragsdicken-Meßeinrichtung ohne Wickelauflage in einer bestimmten Drehstellungsposition der Schärtrommel kalibriert, indem die Position der Schärtrommel ohne Wickelauflage gemessen wird und anschließend die Schärtrommel um exakt eine Umdrehung mit einem vorgegebenen Vorschub für das Schärband gedreht wird. Die bestimmte Drehstellungsposition der Schärtrommel ist deshalb einzustellen, um eine höhere Genauigkeit bei der Messung der Auftragsdicke des Schärwickels zu erzielen, bei der Durchmesserabweichungen der Schärtrommel kompensiert sind. Auf Grund der Kompensation der schärtrommelbedingten Meßabweichungen und der Kompression der ersten Wickellage vor der Messung kann bei der Messung der Auftragsdicke der ersten Wickellage in dem zweiten Schritt ein korrigiertes vorläufiges Vorschubsignal mit hoher Genauigkeit und Reproduzierbarkeit erzeugt werden, so daß praktisch von der ersten Lage an bereits mit einer Vorschubgeschwindigkeit geschärt wird, die dem endgültigen Vorschub sehr nahe kommt. Bei der Messung der Auftragsdicke wird die erste Lage vor der Messung der Auftragsdicke mit einer ersten relativ hohen Flächenpressung verdichtet. In dem dritten Schritt werden einige wenige Wickellagen mit dem korrigierten Vorschub aufgeschärt, die bei einem weiteren Stop der Schärtrommel hinsichtlich ihrer Auftragsdicke gemessen werden. Dabei wird im Meßbereich im Vergleich zum zweiten Schritt eine niedrigere Flächenpressung aufgebracht. Die Drehstellungsposition der Schärtrommel ist die gleiche wie beim ersten und zweiten Schritt, so daß maschinenbedingte Fehler kompensiert sind. Aus der sich nun ergebenden Auftragsdicke pro Umdrehungszahl wird dann ein korrigiertes endgültiges Vorschubsignal erzeugt, das allen nachfolgenden Wickelvorgängen zugrunde gelegt wird. Ein wesentlicher Vorteil der Erfindung ist darin zu sehen, daß nach einer einzigen Wickellage bereits ein an das endgültige Vorschubsignal für das Schärriet stark angenähertes Vorschubsignal erzeugt wird, und daß bereits nach einigen wenigen Wickellagen das endgültige Vorschubsignal ermittelt wird. Infolgedessen kann nach wenigen Lagen des ersten Schärbandes ein Schärwickel mit konstanten Bedingungen aufgeschärt werden. Alle nachfolgenden Schärbänder werden unter gleichen Bedingungen aufgeschärt, ohne einen Unterschied im Wickelaufbau zwischen dem ersten und allen weiteren Schärbändern zu erzeugen.

In dem dritten Schritt werden maximal bis zu fünf Lagen aufgeschärt. Auf diese Weise ist sichergestellt, daß nur eine äußerst geringe Anzahl von Lagen mit dem vorläufig korrigierten Vorschubsignal geschärt werden. Da der Unterschied zwischen dem vorläufig korrigierten Vorschubsignal und dem endgültig korrigierten Vorschubsignal gering ist, ist der Einfluß auf den Wickelaufbau vernachlässigbar.

Vorzugsweise ist vorgesehen, daß der Flächenpressungswert für den dritten Schritt in Abhängigkeit von der Wickellagenzahl, den Materialeigenschaften der Fäden und/oder der Gatterfadenspannung eingestellt wird. Die Wickellagenzahl ergibt sich auf Grund des Umdrehungszählsignals. Die Gatterfadenspannung kann durch entsprechende Sensoren gemessen werden und an die Steuerung weitergegeben werden. Hinsichtlich der Materialeigenschaften der Fäden besteht die Möglichkeit, diese in Form von Faktoren in einen Rechner der Steuerung einzugeben oder Faktoren im Rechner in Abhängigkeit von der Garnfeinheit und Garnqualität schon im voraus einzugeben, so daß nur noch die Materialparameter eingegeben werden müssen.

Die aufgeschärten Fäden können im Meßbereich der Auftragsdickenmessung in der gesamten Bandbreite des Schärbandes verdichtet werden. Auf diese Weise ergibt sich ein guter Mittelwert für die Auftragsdicke des Schärbandes.

Vorzugsweise wird die Auftragsdickenmessung indirekt als Laserlicht-Entfernungsmessung durchgeführt. Dabei wird gemäß einem bevorzugten Ausführungsbeispiel das Laserlicht auf die Rückseite einer die Flächenpressung erzeugenden Platte gerichtet. Eine solche Auftragsdickenmessung kann mit einer Auflösung von 1/1000 mm ausgeführt werden.

Die Platte kann in dem ersten Schritt (Messung ohne Wickelauflage) mit der gleichen Kraft gegen die Schärtrommel gedrückt werden wie in dem zweiten Schritt (Messung der ersten Lage). Auf diese Weise können auch mögliche Verformungen der Platte auf Grund der Anpreßkraft kompensiert werden und eine höhere Genauigkeit bei der Messung der Auftragsdicke erreicht werden.

Im folgenden wird unter Bezugnahme auf die Zeichnungen ein Ausführungsbeispiel der Erfindung näher erläutert.

Es zeigen:
- Fig. 1: eine Konusschärmaschine im Aufriß und im Schema,
- Fig. 2: den Bandaufbau bei einer Konusschärmaschine und die
- Figuren 3a, 3b, 3c: den Meßvorgang zur Bestimmung der Auftragsdicke.

Die Konusschärmaschine 1 weist eine Schärtrommel 2 mit einem zylindrischen Teil 3 und einen Konusteil 4 auf. Die Schärtrommel 2 wird in Lagern 6 von einem Grundrahmen 7 getragen. Der Grundrahmen 7 ist als Wagen ausgebildet und kann mittels der Laufräder 8 auf Schienen 9 hin- und hergefahren werden. Ein Motor 11 mit Drehimpulsgeber treibt mittels eines Übertragungsgliedes 12 und einem Riemenrad 13 die Welle 5 und damit die Schärtrommel 2 an, wobei eine Bremse 14 für eine Bremsscheibe 15 vorgesehen ist. Mit 16 ist der Fahrmotor bezeichnet. Ein weiterer Motor 17 treibt eine Gewindeleitspindel 18 an, von der ein Support 20 längs der Schärtrommel 2 mittels einer Spindelmutter hin- und herverschoben werden kann.

Der Support 20 weist einen Schlitten 21 auf, der auf Führungen längs der Schärtrommel 2 mittels der Spindel 18 hin- und herverschoben werden kann. An dem Schlitten 21 ist ein weiterer Schlitten höhenverstellbar angebracht. Der weitere Schlitten trägt den Antriebsmechanismus für die Bewegung eines Schieberietes 25 quer zur Schärtrommel 2 und für die Höhenverstellung des weiteren Schlittens mit den daran angebrachten weiteren Teilen.

Das Schieberiet 25 sitzt auf einer Spindel, die von einem eigenen Motor angetrieben wird.

Fig. 2 zeigt den Wickelbau des ersten Schärbandes bei einem Konusteil 4 mit einem Konuswinkel α zur Trommelachse von 15°.

Mit h wird die Auftragshöhe pro Trommelumdrehung bezeichnet, so daß sich der Vorschub sᵥ pro Trommelumdrehung aus${\text{s}}_{\text{v}} \text{= h/tan α}$
berechnet.

Die Figuren 3a bis 3c erläutern die Verfahrensschritte zum automatischen Ermitteln des für den speziellen Anwendungsfall zutreffenden Vorschubes mit Hilfe einer Auftragsdickenmeßeinrichtung 35, im wesentlichen bestehend aus einer Anpreßvorrichtung 19 und einer Laserlicht-Entfernungsmeßeinrichtung 22.

In einem ersten Schritt wird in Fig. 3a die Anpreßvorrichtung 19, z.B. eine Stempelplatte, mit Hilfe einer pneumatischen Kolben-Zylinder-Einheit 24 mit einer definierten Kraft gegen den zylindrischen Teil 3 der Schärtrommel 2 gedrückt. Wenn der volle Anpreßdruck anliegt, wird die Laserlicht-Entfernungsmeßeinrichtung 22 aktiviert, und diese Position der Anpreßvorrichtung 19 in Form eines Basiswertes für die Auftragsdicke kalibriert. Der Laserstrahl 26 der Laserlicht-Entfernungsmeßeinrichtung 22 ist dabei auf die Rückseite der Anpreßvorrichtung 19 gerichtet, deren Oberfläche parallel zur Trommelachse der Schärtrommel 2 verläuft. Der Entfernungsmeßwert ist um die konstante Dicke oder Stärke der Stempelplatte reduziert. Da alle Meßwerte um den gleichen Betrag reduziert sind, kompensiert sich die Abweichung automatisch.

Die aus der Stempelplatte bestehende Anpreßvorrichtung 19 wird orthogonal zur Achse der Schärtrommel 2 gegen die Mantelfläche des zylindrischen Teils 3 der Schärtrommel 2 gedrückt.

Bei dem ersten Meßvorgang, bei dem noch kein Schärband 10 aufgeschärt ist, wird die Anpreßvorrichtung 19 mit einem definierten Anpreßdruck angepreßt und gleichzeitig die Laserlicht-Entfernungsmeßeinrichtung 22 aktiviert. Die Schärtrommel 2 ist dabei in einer bestimmten Drehstellung, die bei jeder Messung exakt reproduzierbar wieder eingestellt wird. Die Laserlicht-Entfernungsmessungseinrichtung 22 wird bei dieser ersten Messung kalibriert, damit bei den nachfolgenden Messungen ein Differenzwert für die Auftragsdicke der Wickellagen gemessen werden kann.

Nach der Kalibrierung wird die Schärtrommel 2 exakt um eine Umdrehung bei einem vorgegebenen Vorschub für das Schärriet 25 wieder in die gleiche Drehstellungsposition gebracht, in der eine zweite Messung gemäß Fig. 3b erfolgt. Hierzu wird die Anpreßvorrichtung 19 mit einem Anpreßdruck gegen die erste Wickellage angedrückt, der unter Berücksichtigung der Materialeigenschaften, der Schärbandbreite, der Feinheit der Fäden usw. auf einen vorbestimmten Wert eingestellt wird. Um gleiche Meßbedingungen zu schaffen und die Genauigkeit der Messung zu erhöhen, ist es dabei empfehlenswert, diesen Anpreßdruck auch für die erste Messung zur Kalibrierung der Laserlicht-Entfernungsmeßeinrichtung 22 zu verwenden.

Nachdem nun die Auftragsdicke der ersten Wickellage des Schärbandes 10 durch Differenzbildung mit dem in dem ersten Schritt festgestellten Meßwert ermittelt worden ist, kann der Rechner der Steuerung 23 einen ersten vorläufigen Vorschub aus der Formel sᵥ h/tan α berechnen, wobei sᵥ der Vorschub in mm/Trommelumdrehung, h die Auftragshöhe pro Trommelumdrehung in mm und α der Konuswinkel zur Schärtrommelachse ist.

Dieser erste vorläufige Vorschubwert stellt dabei bereits eine sehr gute Näherung an den endgültigen, noch festzustellenden Vorschubwert dar, so daß das Aufschären praktisch von der ersten Wickellage an mit dem erforderlichen Vorschubwert erfolgt.

Wie aus Fig. 3c ersichtlich, werden nach der Messung der Auftragsdicke der ersten Wickellage einige wenige, maximal bis zu ca. fünf Wickellagen aufgeschärt und dann in der gleichen Drehstellung der Schärtrommel 2 wie zuvor eine weitere Messung durchgeführt. Hierbei werden Einflüsse auf die Auftragsdicke berücksichtigt, die dadurch entstehen, daß sich nachfolgende Wickellagen in die Lücken zwischen den Fäden der vorangegangenen Wickellage einfügen können. Die Anpreßvorrichtung 19 wird im Vergleich zur vorangegangenen Messung mit geringerer Anpreßkraft zugestellt, um ein Verdichten der Wickellagen über Gebühr zu vermeiden. Dieser zweite Anpreßdruck kann auch automatisch vom Rechner in Abhängigkeit vom Fadenmaterial, der Feinheit der Fäden und der Schärbandbreite aus einem im Rechner gespeicherten Kennfeld vorgegeben werden. Die Messung der Auftragsdicke mehrerer Wickellagen ermöglicht die Korrektur des vorläufig korrigierten Vorschubs, so daß nunmehr ein endgültiger Vorschubwert festgelegt wird.

Alle nachfolgenden Schärbänder werden von Anfang an ohne erneute Messung der Auftragsdicke mit diesem endgültigen Vorschub geschärt. Gegenüber dem ersten Schärband ergibt sich für die nachfolgenden Schärbänder kein unterschiedlicher Aufbau des Wickels, da der endgültige Vorschub bereits nach wenigen Wickellagen eingestellt worden ist.

## Patentansprüche

1. Verfahren zum Schären von Fäden auf eine Schärtrommel (2) einer Konus-Schärmaschine(1), bei dem nach Einstellung einer vorläufigen Vorschubgeschwindigkeit für ein Schärriet (25) die Auftragsdicke des Schärwickels mindestens zweifach abgetastet wird und nach der zweiten Abtastung in Abhängigkeit von der Anzahl der Umdrehungen der Schärtrommel (2) und der sich dann ergebenden Auftragsdicke eine korrigierte Vorschubgeschwindigkeit eingestellt wird, mit der der Schärwickel vollständig aufgewickelt wird,
**dadurch gekennzeichnet**
- daß in einem ersten Schritt die Auftragsdicken-Meßeinrichtung in einer bestimmten Drehstellungsposition der Schärtrommel (2) ohne Wickelauflage kalibriert wird, und anschließend die Schärtrommel (2) um eine Umdrehung gedreht wird,
- daß in einem zweiten Schritt die Auftragsdicke der ersten mit der vorläufigen Vorschubgeschwindigkeit gewickelten Wickellage unter Aufbringung einer definierten Flächenpressung im Meßbereich in der gleichen Drehstellungsposition der Schärtrommel (2) wie zuvor gemessen wird und in Abhängigkeit vom Auftragsmeßsignal und Umdrehungssignal ein korrigiertes vorläufiges Vorschubsignal erzeugt wird,
- daß in einem dritten Schritt einige wenige Wickellagen aufgeschärt werden und anschlieβend die Auftragsdicke mit einer zweiten definierten, im Vergleich zur ersten niedrigeren Flächenpressung im Meßbereich in der gleichen Drehstellungsposition der Schärtrommel (2) wie zuvor gemessen wird und vom Rechner (23) in Abhängigkeit vom zweiten Auftragsmeßsignal und vom Umdrehungszählsignal ein korrigiertes endgültiges Vorschubsignal erzeugt wird, und
- daß das endgültige Vorschubsignal allen nachfolgenden Wickelvorgängen zugrunde gelegt wird.

2. Verfahren nach Anspruch 1, dadurch gekennzeichnet, daß in dem dritten Schritt maximal fünf Lagen aufgeschärt werden.

3. Verfahren nach Anspruch 1 oder 2, dadurch gekennzeichnet, daß der Flächenpressungswert für den dritten Schritt in Abhängigkeit von der Wickellagenzahl, den Materialeigenschaften der Fäden und/oder der Gatterfadenspannung eingestellt wird.

4. Verfahren nach einem der Ansprüche 1 bis 3, dadurch gekennzeichnet, daß die aufgeschärten Fäden im Meßbereich in der gesamten Bandbreite des Schärbandes (10) verdichtet werden.

5. Verfahren nach einem der Ansprüche 1 bis 4, dadurch gekennzeichnet, daß die Auftragsdickenmessung indirekt als Laserlicht-Entfernungsmessung durchgeführt wird.

6. Verfahren nach Anspruch 5, dadurch gekennzeichnet, daß das Laserlicht auf die Rückseite einer die Flächenpressung erzeugenden Stempelplatte (19) gerichtet wird.

7. Verfahren nach Anspruch 6, dadurch gekennzeichnet, daß die Stempelplatte (19) in dem ersten Schritt mit der gleichen Kraft gegen die Schärtrommel (2) gedrückt wird wie in dem zweiten Schritt.

8. Konus-Schärmaschine mit einer Schärtrommel (2) und einem auf einem Schärschlitten (21) parallel zur Schärtrommel (2) verfahrbaren Schärriet (25), über das Schärbänder (10) auf der Schärtrommel (2) aufwickelbar sind, mit einer Auftragsdicken-Meßeinrichtung (35), sowie einer Einrichtung zum Erfassen der Anzahl der Schärtrommelumdrehungen und einer Steuerung (23), die in Abhängigkeit von einem Auftragsdickensignal und einem Umdrehungszählsignal ein Vorschubsignal für das Schärriet (25) erzeugt,
**dadurch gekennzeichnet,**
- daß eine Anpreßvorrichtung (19) der Auftragsdicken-Meßeinrichtung (35) je nach der Anzahl der erfolgten Umdrehungen der Schärtrommel (2) mit unterschiedlicher Flächenpressung auf das aufgewickelte Schärband (10) nach einer und mehreren Umdrehungen der Schärtrommel (2) drückt,
- daß eine Laserlicht-Entfernungsmeßeinrichtung (22) über die Verlagerung der Anpreßvorrichtung (19) die Auftragsdicke stets in der gleichen Drehpositionsstellung mißt, und
- daß die Steuerung (23) nach jeder Auftragsdickenmessung ein korrigiertes Vorschubsignal erzeugt.

9. Schärmaschine nach Anspruch 8, dadurch gekennzeichnet, daß die Steuerung ein Zustellsignal für die Anpreßvorrichtung (19) in Abhängigkeit von der Wickellagenzahl, den Materialeigenschaften der Fäden und/oder der Gatterfadenspannung einstellt.

## Claims

1. A method of warping threads onto a warping drum (2) of a cone warping machine (1), wherein, after setting a preliminary feed velocity for a warping comb (25), the thickness of the add-on of the warped lap is scanned at least twice, and wherein, after the second scanning, a corrected feed velocity is set with which the warped lap is warped on completely, said corrected feed velocity depending on the number of rotations of said warping drum (2) and on the resulting thickness of the add-on,
characterized in that
- in a first step, the means for measuring the thickness of the add-on is calibrated in a predetermined rotational position of the warping drum (2) having no lap thereon, and that, subsequently, the warping drum (2) is rotated for one rotation,
- in a second step, the thickness in which the first lap layer, wound at the preliminary feed velocity, is applied, is measured in the same rotational position of the warping drum (2) as before, a defined surface pressure being exerted in the measuring area, and a corrected preliminary feed signal is generated in dependence on the thickness measuring signal and the rotation signal,
- in a third step, a few layers are warped and, subsequently, the applied thickness is measured in the same rotational position of the warping drum (2) as before, using a second defined surface pressure in the measuring area, which is lower than the first surface pressure, and a corrected final feed signal is generated by a computer in dependece on the second thickness measuring signal and the rotation count signal, and
- the final feed signal is used as a basis for all following winding operations.

2. The method of claim 1, characterized in that a maximum of five layers is warped in said third step.

3. The method of claim 1 or 2, characterized in that the surface pressure value of said third step is set in dependence on the number of lap layers, the material properties of the threads and/or the thread tension in the creel.

4. The method of one of claims 1 to 3, characterized in that, in the measuring area, the warped threads are compressed over the entire width of the band (10) of warp threads.

5. The method of one of claims 1 to 4, characterized in that the measuring of the add-on is performed indirectly as laser light distance measuring.

6. The method of claim 5, characterized in that said laser light is directed onto the rear side of a die plate (19) generating said surface pressure.

7. The method of claim 6, characterized in that, in said first step, said die plate (19) is pressed against said warping drum (2) with the same force as in said second step.

8. A cone warping machine with a warping drum (2) and a warping comb (15) displaceable on a warping carriage (21) parallel to said warping drum (2), through which warping comb bands (10) of warp threads may be warped onto said warping drum (10), and with a device (35) for measuring the thickness of the add-on, as well as a device for detecting the number of rotations of said warping drum, and with a control (23) for generating a feed signal for said warping comb (25) in dependence on a signal indicative of the add-on thickness and on a rotation count signal,
characterized in that
- after one or a plurality of rotations of said warping drum (2), a pressing device (19) of said add-on thickness measuring device (35) acts on said reeled band (10) of warp threads with different surface pressures according to the respective number of rotations of said warping drum (2), and
- a laser light distance measuring device (22) measures the thickness of the add-on by the displacement of said pressing device (19), said measure always being taken in the same rotational position, and
- said control (23) generates a corrected feed signal after each measuring of the add-on.

9. The warping machine of claim 8, characterized in that said control sets a feed signal for said pressing device (19) depending on the number of lap layers, the material properties of the threads and/or tension of the threads in the creel.

## Revendications

1. Procédé d'ourdissage de fils sur une ensouple (2) d'un ourdissoir à cône (1), dans lequel, après réglage d'une vitesse d'avance provisoire d'un cantre (25), l'épaisseur de charge de la nappe à ourdir est déterminée au moins deux fois et, après la seconde détermination, on règle, en fonction du nombre de tours de l'ensouple (2) et de l'épaisseur de charge qui en résulte, une vitesse d'avance corrigée à laquelle la nappe à ourdir est entièrement enroulée, caractérisé en ce
- que, dans une première étape, le dispositif de mesure de l'épaisseur de charge est étalonné dans une position de rotation déterminée de l'ensouple (2), sans charge de nappe, et que l'ensouple (2) est ensuite tournée d'un tour,
- que, dans une seconde étape, l'épaisseur de charge de la première couche de nappe enroulée à la vitesse d'avance provisoire est mesurée, avec application d'une compression de surface définie à l'endroit de la mesure, dans la même position de rotation de l'ensouple (2) que précédemment et qu'il est généré un signal d'avance provisoire corrigé en fonction du signal de mesure de la charge et du signal de rotation,
- que, dans une troisième étape, quelques couches de nappe sont ourdies et ensuite, l'épaisseur de charge est mesurée avec une seconde compression de surface définie, inférieure par rapport à la première, à l'endroit de la mesure, dans la même position de rotation de l'en-souple (2) qu'auparavant et qu'il est généré, par le calculateur (23), un signal d'avance définitif corrigé en fonction du second signal de mesure de charge et du signal de comptage de tours, et
- que toutes les opérations d'enroulement suivantes sont basées sur le signal d'avance définitif.

2. Procédé suivant la revendication 1, caractérisé en ce qu'à la troisième étape sont ourdies au maximum cinq couches.

3. Procédé suivant la revendication 1 ou 2, caractérisé en ce que la valeur de compression de surface pour la troisième étape est réglée en fonction du nombre de couches de nappe, des propriétés du matériau des fils et/ou de la tension des fils de la grille.

4. Procédé suivant l'une des revendications 1 à 3, caractérisé en ce que les fils ourdis dans la zone de mesure sont comprimés sur toute la largeur de bande de la bande ourdie (10).

5. Procédé suivant l'une des revendications 1 à 4, caractérisé en ce que la mesure de l'épaisseur de charge est réalisée indirectement sous forme de mesure de distance par faisceau laser.

6. Procédé suivant la revendication 5, caractérisé en ce que le faisceau laser est dirigé sur la face arrière d'une plaque de presse (19) produisant la compression de surface.

7. Procédé suivant la revendication 6, caractérisé en ce que la plaque de presse (19) est, dans la première étape, poussée contre l'ensouple (2) avec la même force que dans la seconde étape.

8. Ourdissoir à cône avec une ensouple (2) et un cantre (25) déplaçable sur le chariot (21) de l'ourdissoir, parallèlement à l'ensouple (2), par lequel des bandes ourdies (10) peuvent être enroulées sur l'ensouple (2), avec un dispositif de mesure de l'épaisseur de charge (35) ainsi qu'un dispositif de captage du nombre de tours de l'ensouple et une commande (23) qui génère un signal d'avance du cantre (25) en fonction d'un signal d'épaisseur de charge et d'un signal de comptage de tours, caractérisé en ce
- qu'un dispositif de pression (19) du dispositif de mesure de l'épaisseur de charge (35) comprime la bande ourdie (10), après une ou plusieurs rotations de l'ensouple (2), avec une compression de surface différente selon le nombre de tours effectués par l'ensouple (2),
- qu'un dispositif de mesure de distance par faisceau laser (22) mesure l'épaisseur de charge, par déplacement du dispositif de pression (19), toujours dans la même position de rotation, et
- que la commande (23) génère un signal d'avance corrigée après chaque mesure de répaisseur de charge.

9. Ourdissoir suivant la revendication 8, caractérisé en ce que la commande règle un signal de rapprochement du dispositif de pression (19) en fonction du nombre de couches de nappe, des propriétés du matériau des fils et/ou de la tension des fils de la grille.
